# EUROPÄISCHE PATENTSCHRIFT

(11) **EP 0 592 527 B1**
(45) Veröffentlichungstag und Bekanntmachung des Hinweises auf die Patenterteilung: **28.04.1999**
(21) Anmeldenummer: 92914398.0
(22) Anmeldetag: 01.07.1992
(51) Int. Cl.: B24B 9/14, B24B 13/00

(54) **VERFAHREN ZUR HERSTELLUNG EINES GERANDETEN BRILLENGLASES**
PROCESS FOR MAKING A RIMMED SPECTACLE LENS
PROCEDE DE FABRICATION DE VERRES CERCLES DE LUNETTES

(30) Priorität: 01.07.1991 DE 4121714
(43) Veröffentlichungstag der Anmeldung: 20.04.1994
(73) Patentinhaber: Wernicke & Co. GmbH, 40231 Düsseldorf (DE)
(72) Erfinder: GOTTSCHALD, Lutz, D-4005 Meerbusch 2 (DE)
(74) Vertreter: Münich, Wilhelm, Dr.
(86) Internationale Anmeldenummer: DE9200550
(87) Internationale Veröffentlichungsnummer: WO9301024

(56) Entgegenhaltungen:
- EP-A- 0 433 114
- DE-A- 3 927 412
- DE-A- 4 003 002
- US-A- 3 015 196
- US-A- 3 226 887

## Beschreibung

### Technisches Gebiet

Die Erfindung bezieht sich auf ein Verfahren zur Herstellung eines gerandeten Brillenglases, bei dem zunächst ein einseitig fertiges und noch nicht nach einer vorgebbaren Scheibenform gerandetes Brillenglas, d.h ein sog. Blank mit lediglich einer fertigen Wirkungsfläche, hergestellt und in einem weiteren Fertigungsschritt die sog. Rezeptfläche gegebenenfalls unter Optimierung der kritischen Dicke hergestellt wird.

### Stand der Technik

Gegenwärtig erfolgt die Herstellung von gerandeten Brillengläsern in der Regel in mehreren weitgehend getrennten Herstellvorgängen:

Zunächst wird von einem Brillenglas-Hersteller ein sog. Blank hergestellt. Hierunter wird ein in der Regel "rohrundes" einseitig fertiges Brillenglas verstanden. In bestimmten Fällen kann die Umfangskontur eines Blanks jedoch von der Kreisform abweichen: so ist vorgeschlagen worden, Blanks in Ellipsenform herzustellen.

Die fertig bearbeitete Fläche - gelegentlich auch als Wirkungsfläche bezeichnet - ist in der Regel die "schwieriger herzustellende" Fläche, also bei einem progressiven Brillenglas die progressive Fläche oder bei einem torischen Brillenglas die torische Fläche.

Nach der Herstellung der Wirkungsfläche wird der Blank in vielen Fällen in einem "Kunden-nahen" Lager "zwischengelagert". Erst nach einem konkreten Auftrag wird die zweite Fläche gefertigt, die auch als Rezeptfläche bezeichnet wird und meist eine "einfache" sphärische oder eine torische Fläche ist. Die Fertigung der Rezeptfläche, die häufig "Kunden-nah", d.h. dezentral in sog. Rezeptglas-Fertigungsstätten durchgeführt wird, erfolgt in der Regel ohne Berücksichtigung der Form der Brille, in die das Brillenglas eingesetzt werden soll.

Das Randen des Brillenglases wird vielmehr von dem jeweiligen Augenoptiker, der die Brille an einen Kunden verkauft hat, vorgenommen. Lediglich dann, wenn die kritische Dicke des Brillenglases, d.h. die Mittendicke bei Plusgläsern bzw. die Randdicke bei Minusgläsern minimiert werden soll, erfolgt in Verbindung mit der Herstellung der Rezeptfläche eine "Vorrandung" des Brillenglases bzw. des Blanks entsprechend den in der Patentliteratur beschriebenen Verfahren. Hierzu wird exemplarisch auf die DE 38 01 384 A1 und die dort genannte Literatur verwiesen.

Diese gegenwärtig praktizierten Abläufe zur Herstellung von gerandeten Brillengläsern bedingen, daß eine Reihe von Schritten mehrfach durchgeführt werden müssen:

Beispielsweise ist es immer dann, wenn das Glas vorgerandet werden soll, sowohl in der Rezeptglas-Fertigungsstätte als auch beim Augenoptiker erforderlich, die Scheibenform der Brille als Datensatz zu erfassen.

Weiterhin ist es sowohl in der Rezeptglas-Fertigungsstätte als auch beim Augenoptiker erforderlich, das Glas für die Bearbeitung aufzunehmen, d.h. in einer Weise zu spannen, daß das Glas in die jeweilige Bearbeitungsvorrichtung eingesetzt werden kann.

Diese mehrfache Durchführung von Vorgängen ist nicht nur zeit- und damit kostenaufwendig, sondern auch eine große Fehlerquelle.

Ein dem Oberbegriff der Anspruchs 1 entsprechendes Verfahren ist aus der DE-A-40 03 002 bekannt.

### Beschreibung der Erfindung

Der Erfindung liegt die Aufgabe zugrunde, ein gattungsgemäßen Verfahren zur Herstellung eines gerandeten Brillenglases, bei dem zunächst ein einseitig fertiges und noch nicht nach einer vorgebbaren Scheibenform gerandetes Brillenglas, d.h ein sog. Blank mit lediglich einer fertigen Wirkungsfläche, hergestellt wird, anzugeben, bei dem die mehrfache Durchführung verschiedener Schritte, wie der Erfassung und Abspeicherung der Scheibenform der Brillenfassung, vermieden wird.

Eine erfindungsgemäße Lösung dieser Aufgabe ist im Anspruch 1 angegeben. Weiterbildungen der Erfindung sind in den Patentansprüchen 2 folgende gekennzeichnet.

Die Erfindung geht von dem Grundgedanken aus, die Herstellung der Rezeptfläche und die Randbearbeitung ohne erneute Aufnahme des Brillenglases mit einem nur einmal erfaßten und abgespeicherten Datensatz für die Scheibenform auszuführen.

Hierzu wird die vorgegebene Scheibenform als Datensatz, beispielsweise als Funktion $\text{r = r(Φ)}$ abgespeichert. Die einmalige Erfassung des Datensatzes kann auf beliebige Weise erfolgen: Beispielsweise kann ein sog. Tracer verwendet werden, der die Brillenfassung abtastet und so die Funktion $\text{r = r(Φ)}$ ermittelt. Weiterhin ist es selbstverständlich möglich, den Datensatz direkt aus den Herstelldaten des Herstellers der Fassung zu generieren.

Mit dem abgespeicherten Datensatz, der vorgegebenen Scheibenform und der Kontur der bereits fertigen Fläche des Blanks sowie den sog. Einschleifdaten (Durchblickpunkt etc.) wird die Lage der zweiten Fläche (Rezeptfläche) gegebenenfalls unter Minimierung der kritischen Dicke berechnet.

Mit diesen Daten wird die Rezeptfläche unter gleichzeitiger oder vorhergehender Vorrandung des Blanks entsprechend der vorgegebenen Scheibenform hergestellt. Die "Vorrandung" erfolgt insbesondere dann, wenn die Bearbeitungsvorrichtung sowohl zur Flächen-als auch zur Randbearbeitung verwendet wird, bevorzugt vor oder wenigstens gleichzeitig mit der Flächenbearbeitung, da hierdurch die Bearbeitungszeit minimiert und der Fräs- und Polierprozeß günstiger gestaltet wird.

Nach der Herstellung der Rezeptfläche wird das Glas unter Verwendung des abgespeicherten Datensatzes fertig gerandet, facettiert und im Randbereich poliert.

Die Erfindung ermöglich damit die Herstellung eines fertigen Brillenglases in kurzer Zeit unter Ausschaltung der bisher vorhandenen Fehlerquellen.

Sämtliche Vorgänge werden in einer einzigen Bearbeitungsvorrichtung, beispielsweise einer Fräsvorrichtung mit weitgehend handelsüblichen Fräsern, wie sie für die Flächenbearbeitung verwendet werden, und insbesondere ohne "Umspannen" des Blanks ausgeführt.

Ferner ist es auch möglich, als Bearbeitungsvorrichtung sowohl für den Rand als auch die Rezeptfläche eine Drehvorrichtung zu verwenden, bei der die Zustellung zwischen Drehmeißel und einem das Brillenglas haltenden Drehsupport bei der Randbearbeitung mittels der die Scheibenform beschreibenden Daten $\text{r = r(Φ)}$ gesteuert wird. Die Verwendung einer derartigen Drehvorrichtung ermöglicht eine besonders schnelle Bearbeitung.

In jedem Falle, ist es jedoch bevorzugt, wenn das Glas nach der Herstellung der Wirkungsfläche mit einer Aufnahme (Block) aufgenommen wird, die während des weiteren Herstellvorgangs auf der Wirkungsfläche verbleibt.

Das Anbringen des Blocks erfolgt dabei bevorzugt bereits durch den Hersteller des Blanks, wie dies in der DE 40 03 002 A1 beschrieben ist, auf die im übrigen bezüglich einer möglichen Ausbildung eines sowohl für die Flächen- als auch für die Randbearbeitung verwendbaren Blocks ausdrücklich verwiesen wird.

Diese Aufnahme, die beispielsweise auf der Wirkungsfläche mit Kleberingen oder dgl. befestigt werden kann, ist bevorzugt ein Einmalblock, der während der Vorrandung und/oder der Herstellung der Rezeptfläche mit bearbeitet oder entsprechend der DE 40 03 002 A1 verkleinert wird.

Damit ist gemeint, daß auf die bereits fertig gestellte "Wirkungsfläche" ein Block aufgebracht wird, der (zunächst) so groß ist, daß er das Glas bzw. den Blank während der Herstellung der Rezeptfläche großflächig abstützt. Bei der Randbearbeitung (oder auch bereits bei der "Vorrandung") wird dann der Block von dem Bearbeitungswerkzeug, also beispielweise dem Fräser oder dem Drehmeisel ebenfalls verkleinert, so daß seine Umfangskontur in etwa dem Umfang des Rand-bearbeiteten Brillenglases entspricht. Diese Vorgehensweise hat den Vorteil, daß das Brillenglas bei der Bearbeitung immer optimal abgestützt wird.

Bei dem erfindungsgemäßen Verfahren kann der Blank aktiv oder passiv dezentriert aufgenommen werden, wie dies aus dem Stand der Technik für die Randbearbeitung, nicht jedoch für die Flächenbearbeitung bekannt ist. Die Berücksichtigung der Dezentrierung ist bei der Flächenbearbeitung mit numerisch gesteuerten Bearbeitungsvorrichtungen ohne weiteres möglich.

Besonders vorteilhaft ist es in jedem Falle, wenn die Höhenvariation der Scheibenform als Funktion $\text{z = z(Φ)}$ gespeichert wird, und die Herstellung der Facette gesteuert durch die Funktion $\text{z = z(Φ)}$ derart erfolgt, daß die Facette in einer vorgegebenen Beziehung zu den beiden Flächen des gerandeten Brillenglases steht.

Damit ergibt sich kein "unschönes" Vorspringen von Gläsern mit großer Randdicke (Minusgläsern) über die Fassung, wie man sie bei einer sogenannten freilaufenden Facette erhalten würde.

Diese Maßnahme kann gegebenenfalls unabhängig von den vorstehend genannten Maßnahmen eingesetzt werden.

Auch die weiteren gespeicherten Datensätze z(Φ) werden sowohl zur Flächen- als auch zur Randbearbeitung verwendet.

Weiterhin wird auch das Entgraten und die Feinbearbeitung des Randes unter Verwendung der gespeicherten Datensätze aus geführt.

Aufgrund der vorstehenden Beschreibung ist es einem auf dem einschlägigen Gebiet tätigen Fachmann ohne weiteres möglich, das erfindungsgemäße Verfahren mit ihm bekannten Mitteln, d.h. unter Verwendung numerisch gesteuerter Vorrichtungen zur Rand- und/oder Flächenbearbeitung zu realisieren.

Auch die Verwendung einer einzigen Vorrichtung zur Durchführung aller Bearbeitungsvorgänge ist bekannt bzw. in älteren Anmeldungen des selben Anmelders beschrieben.

Weiterhin ist die Generierung der Datensätze $\text{r=r(Φ)}$ und $\text{z=z(Φ)}$ allgemein bekannt.

Deshalb wird auf die Beschreibung eines zeichnerisch dargestellten Ausführungsbeispiels verzichtet.

### Gewerbliche Anwendbarkeit

Die Erfindung ist zur Herstellung von Brillengläsern sowohl bei Herstellern von "Blanks" als auch in sog. Einschleifbetrieben oder bei Augenoptikern einsetzbar.

## Patentansprüche

1. Verfahren zur Herstellung eines gerandeten Brillenglases, bei dem
- zunächst ein einseitig fertiges und noch nicht nach einer vorgebbaren Scheibenform gerandetes Brillenglas, d.h. ein sog. Blank hergestellt wird, und
- in einem weiteren Fertigungsschritt die sog. Rezeptfläche, gegebenenfalls unter Minimierung der kritischen Dicke hergestellt wird, wobei
- die vorgegebene Scheibenform als Datensatz abgespeichert wird, und
- mit dem abgespeicherten Datensatz der Scheibenform und der Kontur der bereits fertigen Fläche des Blanks die Lage der Rezeptfläche - gegebenenfalls unter Minimierung der kritischen Dicke - berechnet wird,
dadurch **gekennzeichnet,** daß die Herstellung der Rezeptfläche und zumindest die Vorrandung des Blanks ohne erneute Aufnahme des Blanks in einer einzigen Bearbeitungsvorrichtung unter Verwendung des abgespeicherten Datensatzes erfolgt,
daß als Bearbeitungsvorrichtung eine Fräsvorrichtung oder eine Drehvorrichtung mit einem Drehmeißel für die Flächen- und die Randbearbeitung verwendet wird, und
daß das Randen, das Facettieren und das Polieren des Randbereichs ebenfalls unter Verwendung des abgespeicherten Datensatzes erfolgt.

2. Verfahren nach Anspruch 1,
dadurch **gekennzeichnet,** daß die vorgegebene Scheibenform als Funktion $\text{r = r(Φ)}$ gespeichert wird.

3. Verfahren nach Anspruch 2,
dadurch **gekennzeichnet,** daß die Zustellung zwischen Drehmeißel und einem das Brillenglas haltenden Drehsupport bei der Randbearbeitung mittels der die Scheibenform beschreibenden Daten $\text{r = r(Φ)}$ gesteuert wird.

4. Verfahren nach einem der Ansprüche 1 bis 3,
dadurch **gekennzeichnet,** daß das Glas nach der Herstellung der Wirkungsfläche mit einer Aufnahme (Block) aufgenommen wird, die während des weiteren Herstellvorgangs auf der Wirkungsfläche verbleibt.

5. Verfahren nach Anspruch 4,
dadurch **gekennzeichnet,** daß die Aufnahme auf der Wirkungsfläche mit Kleberingen oder dgl. befestigt ist.

6. Verfahren nach Anspruch 4 oder 5,
dadurch **gekennzeichnet,** daß der Block ein Einmalblock ist, der während der Vorrandung und/oder der Herstellung der Rezeptfläche mit bearbeitet wird.

7. Verfahren nach einem der Ansprüche 1 bis 6,
dadurch **gekennzeichnet,** daß der Blank aktiv oder passiv dezentriert aufgenommen wird.

8. Verfahren nach einem der Ansprüche 1 bis 7 oder nach dem Oberbegriff des Anspruchs 1,
dadurch **gekennzeichnet,** daß die Höhenvariation der Scheibenform als Funktion $\text{z = z(Φ)}$ gespeichert und hieraus die Facettenlage bestimmt wird.

9. Verfahren nach Anspruch 8,
dadurch **gekennzeichnet,** daß die Herstellung der Facette gesteuert durch die Funktion $\text{z = z(Φ)}$ derart erfolgt, daß die Facette in einer vorgegebenen Beziehung zu den beiden Flächen des gerandeten Brillenglases steht.

## Claims

1. A process for the production of an edged ophthalmic lens wherein
- initially an ophthalmic lens which is finished on one side and not yet edged according to a prescribed disk shape, i.e. a so-called blank is produced and
- the so-called prescription surface is produced in another manufacturing step, if need be, under minimization of the critical thickness, with
- the prescribed disk shape being stored as a set of data, and
- the position of the prescription surface being computed from said stored set of data of said disk shape and the contour of said already finished surface of said blank - if need be, under the minizmiation of the critical thickness,
characterized by the production of said prescription surface and at least the edging of said blank occurring utilizing said stored set of data without renewed gripping of said blank in single processing device,
by a milling device or a rotating device having a rotating bit being used as said processing device for processing the surface and the edge, and
by edging, facetting and polishing of the peripheral region also occurring by utilizing said stored set of data.

2. A process according to claim 1, characterized by said prescribed disk shape being stored as a function $\text{r = r(Φ)}$.

3. A process according to claim 2,
characterized by the movement between said rotating bit and a revolving support holding the ophthalmic lens being controlled during edge processing by means of the disk-shape-specifying data $\text{r = r(Φ)}$.

4. A process according to one of the claims 1 to 3,
characterized by said lens being held by a holding means (block) following production of said effective surface, said holding means remaining on said effective surface during the further course of the production operation.

5. A process according to claim 4,
characterized by said holding means being attached to said effective surface by means of adhesive rings or the like.

6. A process according to claim 4 or 5,
characterized by said block being a single-use block which is processed as well during said preliminary edging and/or said production of said prescription surface.

7. A process according to one of the claims 1 to 6,
characterized by said blank being actively or passively decentrally held.

8. A process according to one of the claims 1 to 7 or according to the generic part of claim 1,
charaterized by the variation in thickness of said disk shape being stored as a function $\text{z = z(Φ)}$ and the facet position being determined therefrom.

9. A process according to claim 8,
characterized by the production of the facet occurring by being controlled by said function $\text{z = z(Φ}$) in such a manner that said facet is in a prescribed relationship to both surfaces of the edged ophthalmic lens.

## Revendications

1. Procédé de fabrication d'un verre de lunettes cerclé, dans lequel
- un verre de lunettes achevé d'un côté et non encore cerclé selon une forme discoïdale pouvant être préétablie, c'est-à-dire ce qu'on appelle une "ébauche", est tout d'abord produit et,
- au cours d'une autre étape de fabrication, ce qu'on appelle la "surface réceptrice" est produite éventuellement avec minimisation de l'épaisseur critique, procédé dans lequel
- la forme discoïdale préétablie est mémorisée en tant que groupe de données et,
- à l'aide du groupe de données mémorisé de la forme discoïdale, et du contour de la surface de l'ébauche déjà achevée, la position de la surface réceptrice est calculée - éventuellement avec minimisation de l'épaisseur critique -,
caractérisé par le fait que la production de la surface réceptrice, et au moins le cerclage préalable de l'ébauche, ont lieu en utilisant le groupe de données mémorisé, sans nouvel ablocage de l'ébauche, dans un unique dispositif d'usinage ; par le fait qu'on utilise, en tant que dispositif d'usinage, un dispositif de fraisage ou un dispositif de tournage muni d'un outil de tournage pour le façonnage de la surface et du bord ; et par le fait que le cerclage, le biseautage et le polissage de la région marginale s'opèrent également en utilisant le groupe de données mémorisé.

2. Procédé selon la revendication 1,
caractérisé par le fait que la forme discoïdale préétablie est mémorisée en tant que fonction $\text{r = r(Φ)}$.

3. Procédé selon la revendication 2,
caractérisé par le fait que l'assignation mutuelle entre l'outil de tournage et un support rotatif retenant le verre de lunettes est commandée, lors du façonnage du bord, au moyen des données $\text{r = r(Φ)}$ décrivant la forme discoïdale.

4. Procédé selon l'une des revendications 1 à 3,
caractérisé par le fait que, après la production de la surface efficace, le verre est abloqué à l'aide d'un logement (bloc) qui demeure sur ladite surface efficace au cours du processus ultérieur de fabrication.

5. Procédé selon la revendication 4,
caractérisé par le fait que le logement est fixé sur la surface efficace par des bagues adhésives ou éléments similaires.

6. Procédé selon la revendication 4 ou 5,
caractérisé par le fait que le bloc est un bloc à usage unique, façonné conjointement au cours du cerclage préalable et/ou de la production de la surface réceptrice.

7. Procédé selon l'une des revendications 1 à 6,
caractérisé par le fait que l'ébauche est abloquée avec décentrage actif ou passif.

8. Procédé selon l'une des revendications 1 à 7 ou selon le préambule de la revendication 1,
caractérisé par le fait que la variation de hauteur de la forme discoïdale est mémorisée en tant que fonction $\text{z = z(Φ)}$, et la position du biseau est déterminée sur cette base.

9. Procédé selon la revendication 8,
caractérisé par le fait que la production du biseau, commandée par la fonction $\text{z = z(Φ)}$, a lieu de façon telle que ledit biseau présente une relation préétablie vis-à-vis des deux surfaces du verre de lunettes cerclé.
